# EUROPÄISCHE PATENTSCHRIFT

(11) **EP 0 627 973 B1**
(45) Veröffentlichungstag und Bekanntmachung des Hinweises auf die Patenterteilung: **20.01.1999**
(21) Anmeldenummer: 94900739.7
(22) Anmeldetag: 30.11.1993
(51) Int. Cl.: B25B 23/00

(54) **ZWISCHENSTÜCK ZUM VERBINDEN UND VERLÄNGERN VON SCHRAUBENSCHLÜSSELN**
INTERMEDIATE CONNECTING AND LENGTHENING PIECE FOR SPANNERS
PIECE INTERMEDIAIRE DE LIAISON ET DE RALLONGE DE CLES A VIS

(30) Priorität: 03.12.1992 DE 4240748; 03.12.1992 DE 9218286 U
(43) Veröffentlichungstag der Anmeldung: 14.12.1994
(73) Patentinhaber: LEONHARD, Hans, D-83115 Neubeuren (DE)
(72) Erfinder: LEONHARD, Hans, D-83115 Neubeuren (DE)
(86) Internationale Anmeldenummer: DE9301139
(87) Internationale Veröffentlichungsnummer: WO9412319

(56) Entgegenhaltungen:
- EP-A- 0 483 703
- DE-A- 3 416 276
- DE-U- 8 612 838
- US-A- 3 376 768
- US-A- 4 791 837
- US-A- 5 216 940

## Beschreibung

Die Erfindung betrifft ein Zwischenstück zum Verbinden und Verlängern von Schraubenschlüsseln.

Mitunter ist es erforderlich, einen Schraubenschlüssel zu verlängern, weil dessen Hebelarm in der Länge nicht ausreicht. Hierzu wird meist ein Rohr auf den Schraubenschlüssel aufgeschoben. Meist ist jedoch im Bedarfsfall ein entsprechendes Rohr nicht vorhanden. Dieses ist außerdem sehr raumfordernd. Die Verbindung zwischen dem Rohr und dem Schraubenschlüssel ist ferner mechanisch sehr instabil.

Die DE 3416276 A1 beschreibt ein Zwischenstück zum Kombinieren von zwei Schraubenschlüsseln. Zwei oder mehrere Sechskant-Platten, von denen jede einer anderen Schlüsselweite entspricht, sind dort in kleiner werdender Reihenfolge über der größten Sechskant-Platte übereinanderliegend vorgesehen. Zur Verhinderung eines seitlichen Abrutschens von angesetzten Gabelschlüsseln sind zwischen den einzelnen Sechskant-Platten sowie unterhalb der größten Sechskant-Platte überkragende Scheiben vorgesehen, deren Durchmesser etwas größer als der Durchmesser der jeweiligen Sechskant-Platte ist.

Ein derartiges Zwischenstück weist insbesondere den Nachteil auf, daß es beispielsweise aus der freien Gabel eines eine zu lösende Mutter umfassenden Doppelgabelschlüssels leicht herausrutscht, wenn die Längsachse des Doppelgabelschlüssels ausgelenkt aus der Horizontalen nach unten weist.

Ein derartiges Zwischenstück ist ferner insbesondere deswegen nachteilig, weil der an dem Zwischenstück angesetzte zweite Doppelgabelschlüssel leicht von der entsprechenden Sechskant-Platte des Zwischenstücks abrutscht, wenn die Längsachse dieses zweiten Gabelschlüssels etwas nach unten zeigt.
Die beiden soeben angeführten Nachteile machen sich vornehmlich beim Umgreifen störend bemerkbar.

Die Aufgabe der Erfindung besteht daher in der Bereitstellung eines Zwischenstücks zur Verlängerung und zum Verbinden von Schraubenschlüsseln, welches einen sicheren Zusammenhalt von mindestens zwei Gabelschlüsseln und dem zwischengeschalteten Zwischenstück gewährleistet.

Die Aufgabe wird erfindungsgemäß gelöst durch ein Zwischenstück mit den Merkmalen des Anspruchs 1.

Das erfindungsgemäße Zwischenstück besteht aus einem Abschnitt von einem mehrkantigen Profilstab, der erfindungsgemäß das Außenprofil einer Schraubmutter aufweist. Die Kanten des Außenprofils erstrecken sich längs der Zwischenstückachse und sind symmetrisch zu dieser angeordnet. Zusätzlich sind erfindungsgemäß an dem Zwischenstück Anschlagelemente ausgebildet, die mit Ihrer Fläche quer zu der Zwischenstückachse stehen und die zusätzlich magnetisch sind.

Das Zwischenstück nach der Erfindung bildet ein kurzes Teil, das leicht in der Werkzeugkiste untergebracht werden kann. Durch die erfindungsgemäße Konstruktion des Zwischenstücks wird der Vorteil erzielt, daß zwei Gabelschlüssel zur Verlängerung des Hebelarms aneinanderfügbar sind. In der Ausgestaltung nach Anspruch 3 besteht zwischen den beiden Gabelschlüsseln nur ein geringer Versatz, der sich aus der Dicke des Schraubenschlüssels ergibt.

Weitere vorteilhafte Weiterbildungen ergeben sich aus den Unteransprüchen.

Nachfolgend wird die Erfindung anhand der Zeichnungen näher beschrieben.

Es zeigen:
Figur 1 eine erste Ausführungsform des erfindungsgemäßen Zwischenstücks in der Seitenansicht;
Figur 2 das Zwischenstück aus Figur 1 in einer Vorderansicht;
Figur 3 eine zweite Ausführungsform des erfindungsgemäßen Zwischenstücks in der Seitenansicht; und
Figur 4 eine Vorderansicht des Zwischenstücks aus Figur 3.

Figur 1 zeigt eine erste Ausfühurungsform des Zwischenstücks (1) nach der Erfindung, welches aus einem Profilstababschnitt besteht. Der Profilstababschnitt weist im Querschnitt die Form eines symmetrischen Sechskantes auf, der damit einem genormten Schrauben- oder Mutternquerschnitt entspricht. Anstelle des Außensechskantes (3) (Figur 2) können auch andere Außenmehrkante, wie zum Beispiel Vierkante, vorgesehen sein.

Der Mehrkantprofilabschnitt erstreckt sich symmetrisch zu der Zwischenstückachse (2). An den freien Enden (5) des Zwischenstücks (1) sind Anschlagelemente (4) vorgesehen, die im Durchmesser größer als der Mehrkantprofilabschnitt sind und magnetisch wirksame Flächen (6) aufweisen. Der Abstand zwischen den beiden Anschlagelementen (4) beträgt im wesentlichen die Dicke von 2 Gabelschlüsseln. Dementsprechend sind auf das Zwischenstück (1) zwei Gabelschlüssel von gleicher Größe aufsteckbar, die durch die magentisch wirksame Flächen (6) der Anschlagelemente (4) vor seitlichem Abgleiten gesichert werden. Somit kann ein Gabelschlüssel mittels dem Zwischenstück (1) um einen weiteren Gabelschlüssel verlängert werden, wodurch sich ein längerer Hebelarm ergibt.

Im zusammengesteckten Zustand steht die Zwischenstückachse (2) senkrecht zu der Breitseite der flachen Gabelschlüssel. Werden 2 gleichlange Gabelschlüssel verwendet, die durch das Zwischenstück (1) nur um die Materialdicke der Schlüssel vorneinander versetzt sind, ist das Zwischenstück (1) in der Mitte zwischen den beiden Gabelschlüsseln (nicht dargestellt) angeordnet. Die beiden Gabelschlüssel können sich in der Seitenansicht geradlinig erstrecken und so einen geraden Hebelarm bilden. Je nach Anwendungsfall können die beiden Gabelschlüssel auch im Winkel zueinander stehen, weshalb auch unzugänglich zu erreichende Schrauben geschraubt werden könnne.

Abweichend von der unter Figur 1 soweit beschriebenen Ausführungsform können auch abgestuft mehrere Außenmehrkante (3) mit unterschiedlichen Schlüsselweiten nebeneinander angeordnet sein, wie dies durch eine strichpunktierte Linie angedeutet ist. Somit lassen sich beispielsweise ein 13er und 14er Schlüssel mittels des Zwischenstücks (1) zusammenstecken, wenn die Außenmehrkante (3) die entsprechenden Maße aufweisen. In diesem Fall weist bei der üblichen Einteilung der Schraubenschlüsselmaße das eine vordere Ende einen 12er und das andere Ende einen 13er Schlüssel auf.

Längs der Zwischenachse (2) kann auch eine mittlere Längsbohrung (8) vorgesehen sein, über die die Anschlagelemente (4) und das Zwischenstück (1) zusammengeschraubt sind. Zusätzlich oder anstelle der Längsbohrung (8) kann auch ein Innenmehrkant (Inbus) vorgesehen sein. In den Innenmehrkant, der an den beiden freien Enden (5) des Zwischenstücks (1) ausgebildet ist, können Schraubenschlüssel eingesteckt werden, die Mehrkantprofilabschnitt sind und dessen vorderes freies Ende L-förmig abgewinkelt ist. Sind Innenmehrkant und Außenmehrkant (3) vorgesehen, können Gabelschlüssel und Imbusschlüssel miteinander kombiniert werden.

Figur 3 zeigt eine weitere Ausführungsform, die besonders zum Verbinden und Verlängern von Ringschlüsseln geeignet ist. Hierbei bilden die Mehrkante (3) schraubenkopfförmige Zapfen, die senkrecht auf den im Durchmesser größeren Flächen der Anschlagelemente (4) stehen. Die Anschlagelemente (4) sind bevorzugt in allen Ausführungsformen rund. Ein auf einen Außenmehrkant (3) aufgesteckter Ringschlüssel wird wiederum durch die magnetisch wirksame Fläche (6) gegen ein seitliches Abgleiten gesichert, wobei die Hauptkraftübertragung über den Außenmehrkant (3) von dem einen Schraubenschlüssel auf den anderen Schraubenschlüssel erfolgt.

Nach der in Figur 3 gezeigten Ausführungsform sind die Anschlagelemente (4) bezogen auf die Zwischenstückachse (2) im wesentlichen in der Mitte zwischen den beiden zapfenförmig hevortretenden Außenmehrkanten (3) angeordnet. Die Außenmehrkante (3) können wiederum mehrstufig ausgebilet sein und unterschiedliche Schlüsselpaarungsweiten aufweisen. Beispielsweise können die Schlüssel 7 und 8, 9 und 10, 11 und 12, 13 und 14, 15 und 16, 17 und 18, 19 und 20, 21 und 22, 23 und 24, 25 und 26, 27 und 28 sowie 29 und 30 miteinander kombiniert werden.

Soweit beschrieben, besteht das Zwischenstück (1) aus einem einstückigen Teil. In einer weiterbildenden Ausführungsform kann das Zwischenstück (1) aus mehreren Einzelteilen bestehen, die um die Zwischenstückachse (2) drehbar gelagert sind.

Hierbei kann zwischen 2 Einzelteilen ein Drehrichtungsgesperre (Ratsche) vorgesehen sein. Durch die Ratsche kann die aus dem Zwischenstück (1) gebildete Schraubeschlüsselverlängerung wiederum an unzugänglichen Schrauben bei unterschiedlichen Schlüsselwinkelstellungen zueinander zum Einsatz kommen.

Figur 4 zeigt eine Vorderansicht des Zwischenstücks (1) aus Figur 3. Zum Ausbilden der magnetisch wirksamen Flächen in den Anschlagelementen (4) können beispielsweise Bohrungen in die Anschlagelemente (4) eingebracht sein, in die Magnete (9) eingeklebt sind. Darüberhinaus können die Anschlagelemente (4) selbst magnetisiert sein, wobei in allen Ausführungsformen die Magnetisierungsrichtung so gewählt ist, daß die angesetzten Schraubenschlüssel den magnetischen Rückschluß bilden.

An den freien Enden können an der Ausführungsform nach Figur 3 wiederum weitere Anschlagelemente (4) (nicht dargestellt) vorgesehen sein.

## Patentansprüche

1. Zwischenstück zum Verbinden und Verlängern von Schraubenschlüsseln, wobei das Zwischenstück (1) längs der Zwischenstückachse (2) als Außenmehrkant (3) ausgebildet und der Außenmehrkant (3) symmetrisch zur Zwischenstückachse (2) angeordnet ist und wobei im wesentlichen scheibenförmige Anschlagelemente (4) zur Fixierung und Ausrichtung der an das Zwischenstück (2) angesetzten Schraubenschlüssel (7,9) vorgesehen sind, welche quer zur Zwischenstückachse (2) stehen und welche den Außenumfang des Außenmehrkants (3) rechtwinklig zur Zwischenstückachse (2) zumindest etwas nach außen hin überragen, **dadurch gekennzeichnet, daß** die Anschlagelemente (4) magnetisch wirksame Flächen (6) aufweisen, wobei die Magnetisierung jedes der Anschlagelemente (4) derart ist, daß jeder der angesetzten Schraubenschlüssel (7,9) einen magnetischen Rückschluß im Magnetfeld des dem angesetzten Schraubenschlüssel (7,9) benachbarten Anschlagelementes (4) bildet und daß das Magnetfeld derart örtlich gerichtet ist, daß jeder der angesetzten Schraubenschlüssel (7,9) vor seitlichem Abgleiten gesichert ist.

2. Zwischenstück nach Anspruch 1, dadurch gekennzeichnet, daß es einen Innenmehrkant umfaßt, welcher sich entlang der Zwischenstückachse (2) und symmetrisch zu dieser erstreckt.

3. Zwischenstück nach einem der vorhergehenden Ansprüche, dadurch gekennzeichnet, daß die Anschlagelemente (4) an den freien Enden (5) des Zwischenstücks (1) ausgebildet sind.

4. Zwischenstück nach einem der Ansprüche 1 bis 2, dadurch gekennzeichnet, daß die Anschlagelemente (4) im Mittenbereich des Zwischenstücks (1) angeordnet sind.

5. Zwischenstück nach einem der vorhergehenden Ansprüche, dadurch gekennzeichnet, daß in den Anschlagelementen (4) Bohrungen ausgebildet sind, in welchen Magnete vorgesehen sind.

6. Zwischenstück nach einem der vorhergehenden Ansprüche, dadurch gekennzeichnet, daß die Anschlagelemente (4) rund sind.

7. Zwischenstück nach einem der vorhergehenden Ansprüche, dadurch gekennzeichnet, daß längs der Zwischenstückachse (2) abgestuft mehrere Innen- oder Außenmehrkante (3) in unterschiedlichen Schlüsselweiten ausgebildet sind.

8. Zwischenstück nach einem der vorhergehenden Ansprüche, dadurch gekennzeichnet, daß das Zwischenstück (1) längs der Zwischenstückachse (2) aus mehreren Einzelteilen besteht, daß die Einzelteile um die Zwischenstückachse (2) relativ zueinander drehbar gelagert sind und daß zwischen den Einzelteilen ein einstellbares Drehrichtungsgesperre (7) vorgesehen ist.

9. Zwischenstück nach einem der vorhergehenden Ansprüche, dadurch gekennzeichnet, daß der Innen- oder Außenmehrkant (3) ein Vierkant oder ein Sechskant ist.

10. Zwischenstück nach einem der vorhergehenden Ansprüche, dadurch gekennzeichent, daß das Zwischenstück (1) längs der Zwischenstückachse (2) eine Längsbohrung (8) aufweist, die einen Gewindestab oder ein Innengewinde enthält.

## Claims

1. An intermediate piece for connecting and lengthening wrenches, with the intermediate piece (1) being designed as an external polygon (3) along the axis (2) of the intermediate piece, with the external polygon (3) being arranged symmetrically with the axis (2) of the intermediate piece, and essentially disk-shaped stop elements (4) are provided for securing and aligning the wrenches (7, 9) added onto the intermediate piece (2), said wrenches standing transversely to the axis (2) of the intermediate piece and projecting at least slightly outward beyond the outside circumference of the external polygon (3) at a right angle to the axis (2) of the intermediate piece, characterized in that the stop elements (4) have magnetically active faces (6), with the magnetization of each of the stop elements (4) being such that each of the added wrenches (7, 9) forms a magnetic return path in the magnetic field of the stop element (4) adjacent to the added wrench (7, 9), and the magnetic field is oriented locally such that each of the added wrenches (7, 9) is secured to prevent it from sliding off laterally.

2. An intermediate piece according to claim 1, characterized in that it comprises an internal polygon which extends along and symmetrical to the axis (2) of the intermediate piece.

3. An intermediate piece according to one of the preceding claims, characterized in that the stop elements (4) are formed on the free ends (5) of the intermediate piece (1).

4. An intermediate piece according to one of claims 1 through 2, characterized in that the stop elements (4) are arranged in the middle area of the intermediate piece (1).

5. An intermediate piece according to one of the preceding claims, characterized in that boreholes in which magnets are placed are provided in the stop elements (4).

6. An intermediate piece according to one of the preceding claims, characterized in that the stop elements (4) are round.

7. An intermediate piece according to one of the preceding claims, characterized in that several internal or external polygons (3) in different wrench sizes are provided in gradations along the axis (2) of the intermediate piece.

8. An intermediate piece according to one of the preceding claims, characterized in that the intermediate piece (1) consists of several individual parts along the axis (2) of the intermediate axis, the individual parts are mounted so they can rotate relative to one another about the axis (2) of the intermediate axis, and an adjustable lock (7) for the direction of rotation is provided between the individual parts.

9. An intermediate piece according to one of the preceding cases, characterized in that the internal or external polygon (3) is a square or a hexagon.

10. An intermediate piece according to one of the preceding claims, characterized in that the intermediate piece (1) has a longitudinal bore (8) that runs along the axis (2) of the intermediate piece and has an inside thread or contains a threaded rod.

## Revendications

1. Pièce intermédiaire de liaison et de rallonge de clés à vis, cette pièce intermédiaire (1) présentant le long de son axe (2) la forme d'un polygone mâle (3) qui est disposé symétriquement à l'axe (2) et des éléments de butée (4) étant prévus, lesquels sont sensiblement en forme de disque et destinés à la fixation et à l'alignement des clés à vis (7,9) rattachées à la pièce intermédiaire (2), lesquelles sont placées transversalement à l'axe de la pièce intermédiaire (2) et dépassent, du moins légèrement vers l'extérieur, le périmètre extérieur du polygone mâle (3) en formant un angle droit avec l'axe de la pièce intermédiaire (2), **caractérisée** en ce que les éléments de butée (4) présentent des surfaces (6) à effet magnétique, la magnétisation de chaque élément de butée (4) étant telle que chaque clé à vis (7,9) rattachée forme un reflux magnétique dans le champ magnétique de l'élément de butée (4) contigu à la clé à vis (7,9) rattachée et en ce que le champ magnétique est localement orienté de façon à empêcher un glissement latéral de chaque clé à vis (7,9).

2. Pièce intermédiaire selon la revendication 1 caractérisée en ce qu'elle comprend un polygone creux s'étendant le long de l'axe de la pièce intermédiaire (2) et étant symétrique à ce dernier.

3. Pièce intermédiaire selon l'une des revendications précédentes caractérisée en ce que les éléments de butée (4) sont formés sur les extrémités libres (5) de la pièce intermédiaire (1).

4. Pièce intermédiaire selon l'une des revendications 1 à 2 caractérisée en ce que les éléments de butée (4) sont disposés dans la partie médiane de la pièce intermédiaire (1).

5. Pièce intermédiaire selon l'une des revendications précédentes caractérisée en ce que, dans les éléments de butée (4), on a pratiqué des alésages destinés à recevoir des aimants.

6. Pièce intermédiaire selon l'une des revendications précédentes caractérisée en ce que les éléments de butée (4) sont ronds.

7. Pièce intermédiaire selon l'une des revendications précédentes caractérisée en ce que, échelonnés le long de l'axe de la pièce intermédiaire (2), plusieurs polygones creux ou mâles (3) sont formés de façon à correspondre à différentes ouvertures de clé.

8. Pièce intermédiaire selon l'une des revendications précédentes caractérisée en ce que, le long de son axe (2), la pièce intermédiaire (1) est composée de plusieurs pièces constitutives, en ce que ces dernières peuvent effectuer un mouvement de rotation relativement les unes par rapport aux autres autour de l'axe de la pièce intermédiaire (2) et en ce qu'entre les pièces constitutives, on a prévu une roue à rochet (7) réglable.

9. Pièce intermédiaire selon l'une des revendications précédentes caractérisée en ce que le polygone creux ou mâle (3) est un quatre-pans ou un hexagone.

10. Pièce intermédiaire selon l'une des revendications précédentes caractérisée en ce que le long de son axe (2), la pièce intermédiaire (1) présente un alésage longitudinal (8) contenant une tige filetée ou un taraudage.
